# EUROPÄISCHE PATENTSCHRIFT

(11) **EP 0 849 409 B1**
(45) Veröffentlichungstag und Bekanntmachung des Hinweises auf die Patenterteilung: **18.09.2002**
(21) Anmeldenummer: 97122170.0
(22) Anmeldetag: 16.12.1997
(51) Int. Cl.: E03D 13/00

(54) **Wandhängendes Urinal**
Wall mounted urinal
Urinoir mural

(30) Priorität: 21.12.1996 EP 96120731
(43) Veröffentlichungstag der Anmeldung: 24.06.1998
(73) Patentinhaber: KERAMAG Keramische Werke Aktiengesellschaft, D-40878 Ratingen (DE)
(72) Erfinder: Thies, Cornelia, 41542 Dormagen (DE)
(74) Vertreter: Stenger, Watzke & Ring Patentanwälte

(56) Entgegenhaltungen:
- DE-U- 8 714 298
- DE-U- 8 805 801
- NL-A- 9 102 014
- US-A- 2 646 574
- US-A- 3 648 298
- PATENT ABSTRACTS OF JAPAN vol. 096, no. 003 & JP 07 305398 A (INAX CORP)

## Beschreibung

Die Erfindung betrifft ein in der Gebrauchstellung wandhängendes Urinal, mit einem innerhalb eines eine Wandanlagefläche aufweisenden Urinalkörpers ausgebildeten Urinalbecken, das mit Anschlußstutzen, und zwar einem Wasserzulaufstutzen und einem Abflußstutzen versehen ist, die an eine in einer Wand verlegte Wasserzuflußleitung bzw. Abflußleitung anschließbar sind, wobei die Wandanlagefläche des Urinalkörpers gegenüber der Rückwand des Urinalbeckens und gegenüber der freien Stirnfläche der Anschlußstutzen in Gebrauchstellung nach vorn, in Richtung auf den Benutzer zu, versetzt ist.

Wandhängende Urinale finden nicht nur in öffentlichen Toiletten, sondern auch in Privatbädern Verwendung, allerdings meistens nicht im Hauptbad, sondern in der Gästetoilette. Da ein überwiegender Teil der Gästetoiletten eine Grundfläche von weniger als 2 m² hat, bereitet es häufig Schwierigkeiten, in derartigen Gästetoiletten Urinale unterzubringen.

Aus der US-A-3 648 298 ist es aus diesem Grunde bekannt, die Wandanlagefläche des Urinalkörpers gegenüber der Rückwand des Urinalbeckens und gegenüber der freien Stirnfläche der Anschlußstutzen in Gebrauchstellung nach vorn, in Richtung auf den Benutzer zu versetzen. Hierdurch ergibt sich ein wandhängendes Urinal, dessen Urinalbecken und Wasserzulauf- sowie Abflußstutzen zu einem Teil hinter der Wandanlagefläche des Urinalkörpers liegen und damit bei einem Anbau des Urinals an die Wand innerhalb der Wand zu liegen kommen, wodurch sich die Ausladung des Urinals erheblich verringert. Während ein übliches Urinal eine Ausladung von ca. 250 mm hat, lassen sich durch das aus der US-A-3 648 298 bekannte Urinal wandhängende Urinale mit einer Ausladung von ca. 150 mm schaffen, ohne die Funktionsfähigkeit zu beeinträchtigen. Das Urinal kann somit auch in kleinen Privattoiletten problemlos eingebaut werden.

Der Erfindung liegt die **Aufgabe** zugrunde, ein derartiges Urinal an der Wand mit unsichtbaren, vom Urinalkörper verdeckten Befestigungselementen mit der notwendigen Genauigkeit zu befestigen.

Mit der Erfindung wird vorgeschlagen, das Urinalbecken in Gebrauchstellung an seinen beiden Flanken gegenüber dem das Urinalbecken umgebenden Urinalkörper derart einzuziehen, daß zwischen der Außenseite des Urinalbeckens und einer Innenfläche des Urinalkörpers ein Aufnahmeraum für ein Befestigungselement des Urinals gebildet ist, das jeweils mit einem an der jeweiligen Wand befestigten Halteelement zusammenwirkt.

Durch die seitliche Einziehung des Urinalbeckens gegenüber den das Urinalbecken umgebenden Urinalkörper wird ein Aufnahmeraum für Befestigungselemente gebildet, so daß das wandhängende Urinal problemlos befestigt werden kann.

Bei einer Ausgestaltung der Erfindung umfaßt das Befestigungselement eine drehbar an der Wand des Urinalkörpers gelagerte Stange sowie ein auf der Stange befestigtes Hakenteil, das in eine Öffnung des an der Wand befestigten Halteelements eingreift. Dieses Halteelement ist vorzugsweise einstellbar an der Wand befestigt. Die Stange des Befestigungselements wird erfindungsgemäß mit einer als Innensechskant ausgebildeten Schlüsselfläche versehen, so daß das Befestigungselement nicht aus der Wand des Urinalkörpers hervorsteht und gegenüber dem Urinalkörper abgedichtet werden kann.

Mit der Erfindung wird schließlich vorgeschlagen, den Wasserzulaufstutzen und den Abflußstutzen des Urinals an entsprechende Anschlüsse eines Vorwandinstallationselementes anzuschließen. Insgesamt ergibt sich mit der Erfindung ein wandhängendes Urinal mit kleinstmöglicher Ausladung, das auch in kleinen Gästetoiletten neben dem Waschbecken oder dem WC problemlos montiert werden kann, und zwar vor einer verfliesten Wand. Trotz der erfindungsgemäßen Weiterbildung bleibt das Urinal ein Keramikprodukt mit entsprechend hygienischer, porenfreier Oberfläche, das mit normalem Produktionsaufwand hergestellt werden kann.

Auf der Zeichnung ist ein Ausführungsbeispiel des erfindungsgemäßen Urinals dargestellt, und zwar zeigen:
- Fig. 1: einen senkrechten Schnitt durch ein erfindungsgemäßes Urinal,
- Fig. 2: einen waagerechten Schnitt durch das Urinal gemäß der Schnittlinie II-II in Fig. 1 und
- Fig. 3: eine rückwärtige Ansicht des Urinais.

Die Fig. 1 und 2 zeigen einen senkrechten bzw. waagerechten Schnitt durch eine Wand 1, vor der ein Vorwandinstallationselement 2 angeordnet ist und die auf ihrer Außenseite mit Fliesen 3 verkleidet ist.

An dieser Wand 1 ist ein wandhängendes Urinal 4 montiert, das einen Urinalkörper 4.1 umfaßt. Innerhalb dieses Urinalkörpers 4.1 ist ein Urinalbecken 4.2 ausgebildet, das von einem Spülrand 4.3 umgeben ist. Im oberen Teil des Spülrandes 4.3 mündet ein Wasserzulaufstutzen 4.4. An den unteren Teil des Urinalbeckens 4.2 ist ein Abflußstutzen 4.5 angeformt.

Wie insbesondere die Fig. 1 und 2 erkennen lassen, ist der Urinalkörper 4.1 mit einer Wandanlagefläche 4.6 ausgebildet, die gegenüber der Rückwand des Urinalbeckens 4.2 und gegenüber den freien Stirnflächen des Wasserzulaufstutzens 4.4 und Abflußstutzens 4.5 nach vorn versetzt ist. Wie die rückwärtige Ansicht in Fig. 3 zeigt, ist beim Ausführungsbeispiel diese Wandanlagefläche 4.6 ringförmig ausgebildet.

Durch diese nach vorn versetzte Wandanlagefläche 4.6 liegt ein Teil sowohl des Urinalbeckens 4.2 als auch des Wasserzulaufstutzens 4.4 und des Abflußstutzens 4.5 innerhalb der Wand 1, und zwar wegen der Verwendung eines Vorwandinstallationselements 2 beim Ausführungsbeispiel innerhalb dieses Vorwandinstallationselements 2, das demzufolge mit entsprechenden Aussparungen versehen ist. Hierdurch ergibt sich für das Urinal 4 eine sehr geringe Ausladung von etwa 150 mm, so daß das dargestellte und beschriebene Urinal auch in kleinen Privattoiletten problemlos montiert werden kann.

In Fig. 1 ist angedeutet, daß das Vorwandinstallationselement 2 mit einem Absaugeformstück 5 ausgestattet sein kann, an das der Abflußstutzen 4.5 des Urinals 4 angeschlossen wird. Hierdurch reduziert sich nicht nur der Montageaufwand, sondern auch die für die Montage des Urinals 4 benötigte Stärke der Wand 1, da das zugleich einen Geruchverschluß bildende Absaugeformstück 5 nur eine geringe Tiefe hat.

Wie insbesondere Fig. 2 erkennen läßt, ist das Urinalbecken 4.2 an beiden Seiten gegenüber dem das Urinalbecken 4.2 umgebenden Urinalkörper 4.1 derart eingezogen, daß zwischen der Außenfläche des Urinalbeckens 4.2 und der Innenfläche des Urinalkörpers 4.1 ein Aufnahmeraum A entsteht, der Platz für ein Befestigungselement 6 schafft. Dieses Befestigungselement 6 umfaßt eine drehbar in der Wand des Urinalkörpers 4.1 gelagerte Stange 6.1, deren äußeres Ende beim Ausführungsbeispiel mit einer als Innensechskant ausgebildeten Schlüsselfläche versehen ist, und ein Hakenteil 6.2, das unverdrehbar auf der Stange 6.1 befestigt ist. Dieses Hakenteil 6.2 greift - wie am besten in den Fig. 1 und 2 zu erkennen ist - in ein Halteelement 7 ein, das beim Ausführungsbeispiel einstellbar an der Wand 1 befestigt ist und eine entsprechende Eingriffsöffnung für das Hakenteil 6.1 aufweist.

Durch die voranstehend geschilderte Bildung eines Aufnahmeraumes A zwischen Urinalkörper 4.1 und Urinalbecken 4.2 zu beiden Seiten des Urinals 4 ist es möglich, jeweils ein Befestigungselement 6 geschützt im Urinal 4 unterzubringen, so daß dieses problemlos an der Wand 1 befestigt werden kann. Vom Befestigungselement 6 ist jeweils nur der mit einer Schlüsselfläche versehene Kopf der Stange 6.1 von außen zu erkennen. Durch Drehen der Stange 6.1 wird nach Ausrichtung des Urinals 4 an der Wand das Urinal 4 mit seiner ringförmigen Wandanlagefläche 4.6 an die Frontfläche der Wand 1 angezogen, die beim Ausführungsbeispiel mit Fliesen 3 belegt ist. Da die Halteelemente 7 einstellbar an der Wand 1 befestigt sind, und zwar vorzugsweise am Vorwandinstallationselement 2, besteht die notwendige Einstellmöglichkeit für die Öffnung der Halteelemente 7, so daß nach entsprechender Ausrichtung eine problemlose Montage des Urinals 4 an der Wand 1 erfolgen kann.

### Bezugszeichenliste

- 1: Wand
- 2: Vorwandinstallationselement
- 3: Fliesen
- 4: Urinal
- 4.1: Urinalkörper
- 4.2: Urinalbecken
- 4.3: Spülrand
- 4.4: Wasserzulaufstutzen
- 4.5: Abflußstutzen
- 4.6: Wandanlagefläche
- 5: Absaugeformstück
- 6: Befestigungselement
- 6.1: Stange
- 6.2: Hakenteil
- 7: Halteelement

- A: Aufnahmeraum

## Patentansprüche

1. Urinal (4), in Gebrauchstellung wandhängend, mit einem innerhalb eines eine Wandanlagefläche (4.6) aufweisenden Urinalkörpers (4.1) ausgebildeten Urinalbecken (4.2), das mit Anschlußstutzen (4.4, 4.5), und zwar einem Wasserzulaufstutzen (4.4) und einem Abflußstutzen (4.5) versehen ist, die an eine in einer Wand (1) verlegte Wasserzuflußleitung bzw. Abflußleitung anschließbar sind, wobei die Wandanlagefläche (4.6) des Urinalkörpers (4.1) gegenüber der Rückwand des Urinalbeckens (4.2) und gegenüber der freien Stirnfläche der Anschlußstutzen (4.4, 4.5) in Gebrauchstellung nach vom, in Richtung auf den Benutzer zu, versetzt ist,
**dadurch gekennzeichnet,**
**daß** das Urinalbecken (4.2) in Gebrauchstellung an seinen beiden Flanken gegenüber dem das Urinalbecken (4.2) umgebenden Urinalkörper (4.1) derart eingezogen ist, daß zwischen der Außenfläche des Urinalbeckens (4.2) und einer der Innenfläche des Urinalkörpers (4.1) ein Aufnahmeraum (A) für ein Befestigungselement (6) des Urinals gebildet ist, das jeweils mit einem an der jeweiligen Wand (1) befestigten Halteelement (7) zusammenwirkt.

2. Urinal nach Anspruch 1, **dadurch gekennzeichnet, daß** das Urinal das Befestigungselement (6) enthält, wobei das Befestigungselement (6) eine drehbare, in der Wand des Urinalkörpers (4.1) gelagerte Stange (6.1) sowie ein auf der Stange (6.1) befestigtes Hakenteil (6.2) umfaßt, das in eine Öffnung des an der Wand (1) befestigten Halteelements (7) eingreift.

3. Urinal nach Anspruch 2, **dadurch gekennzeichnet, daß** das Halteelement (7) einstellbar an der Wand (1) befestigt ist.

4. Urinal nach Anspruch 2, **dadurch gekennzeichnet, daß** die Stange (6.1) des Befestigungselements (6) mit einer als Innensechskant ausgebildeten Schlüsselfläche versehen ist.

5. Urinal nach mindestens einem der Ansprüche 1 bis 4, **dadurch gekennzeichnet, daß** der Wasserzulaufstutzen (4.4) und der Abflußstutzen (4.5) an entsprechende Anschlüsse eines Vorwandinstallationselements (2) anschließbar sind.

## Claims

1. Urinal (4), which is wall-mounted in the use position, having a urinal bowl (4.2) which is formed within a urinal body (4.1), having a wall-abutment surface (4.6), and is provided with connection stubs (4.4, 4.5), to be precise a water-supply stub (4.4) and an outflow stub (4.5), which can be respectively connected to a water-supply line and outflow line laid in a wall (1), the wall-abutment surface (4.6) of the urinal body (4.1) being offset in the forward direction, in the direction of the user, in relation to the rearwall of the urinal bowl (4.2), and in relation to the free end surface of the connection stubs (4.4, 4.5), in the use position, **characterized in that**, in the use position, the urinal bowl (4.2) is drawn in, at its two flanks, in relation to the urinal body (4.1), which encloses the urinal bowl (4.2), such that an accommodating space (A) for a fastening element (6) of the urinal is formed between the outer surface of the urinal bowl (4.2) and one of the inner surfaces of the urinal body (4.1), the fastening element interacting in each case with a retaining element (7) fastened on the respective wall (1).

2. Urinal according to Claim 1, **characterized in that** the urinal contains the fastening element (6), the fastening element (6) comprising a rotatable rod (6.1), which is mounted in the wall of the urinal body (4.1), and a hook part (6.2), which is fastened on the rod (6.1) and engages in an opening of the retaining element (7) fastened on the wall (1).

3. Urinal according to Claim 2, **characterized in that** the retaining element (7) is fastened in an adjustable manner on the wall (1).

4. Urinal according to Claim 2, **characterized in that** the rod (6.1) of the fastening element (6) is provided with a wrench surface designed as a hexagon socket.

5. Urinal according to at least one of Claims 1 to 4, **characterized in that** the water-supply stub (4.4) and the outflow stub (4.5) can be connected to corresponding connections of a false-wall installation element (2).

## Revendications

1. Urinoir (4) accroché au mur en position d'utilisation, comprenant une cuvette d'urinoir (4.2) qui est conformée à l'intérieur d'un corps d'urinoir (4.1) comportant une face d'appui mural (4.6) et qui est munie de manchons de raccordement (4.4, 4.5), à savoir d'un manchon d'arrivée d'eau (4.4) et d'un manchon d'évacuation (4.5), qui peuvent être raccordés à une conduite d'arrivée d'eau et, respectivement, à une conduite d'évacuation noyées dans un mur (1), en position d'utilisation la face d'appui mural (4.6) du corps d'urinoir (4.1) étant décalée vers l'avant, en direction de l'utilisateur, par rapport à la paroi arrière de la cuvette d'urinoir (4.2) et par rapport à la face frontale libre des manchons de raccordement (4.4, 4.5), **caractérisé en ce que**, en position d'utilisation, la cuvette d'urinoir (4.2) est rétrécie au niveau de ses deux flancs par rapport au corps d'urinoir (4.1) entourant la cuvette d'urinoir (4.2), de façon à former, entre la surface extérieure de la cuvette d'urinoir (4.2) et la surface intérieure du corps d'urinoir (4.1), des espaces de logement (A) pour des éléments de fixation (6) de l'urinoir, lesquels coopèrent avec des éléments de retenue (7) fixés au mur correspondant (1).

2. Urinoir selon la revendication 1, **caractérisé en ce que** l'urinoir renferme l'élément de fixation (6), l'élément de fixation (6) englobant une tige tournante (6.1) logée dans la paroi du corps d'urinoir (4.1) ainsi qu'une pièce formant crochet (6.2) qui est fixée sur la tige (6.1) et qui s'engage dans une ouverture de l'élément de retenue (7) fixée au mur (1).

3. Urinoir selon la revendication 2, **caractérisé en ce que** l'élément de retenue (7) est fixé au mur (1) avec une possibilité de réglage.

4. Urinoir selon la revendication 2, **caractérisé en ce que** la tige (6.1) de l'élément de fixation (6) est pourvue de pans de vissage agencés en forme d'hexagone femelle.

5. Urinoir selon au moins une des revendications 1 à 4, **caractérisé en ce que** le manchon d'arrivée d'eau (4.4) et le manchon d'évacuation (4.5) peuvent être reliés à des raccords correspondants d'un élément de pose murale en applique (2).
